# EUROPÄISCHE PATENTSCHRIFT

(11) **EP 0 869 252 B1**
(45) Veröffentlichungstag und Bekanntmachung des Hinweises auf die Patenterteilung: **27.08.2003**
(21) Anmeldenummer: 98105005.7
(22) Anmeldetag: 19.03.1998
(51) Int. Cl.: E06B 3/58, E06B 3/30, E06B 3/964

(54) **Anordnung zur kraft- und/oder formschlüssigen Halterung von Profilleisten an einem Fenster- oder einem Türrahmen bzw. -flügel**
Arrangement for a power- and/or form-fitting fixing of profiled sections to a frame or wing of a door or window
Dispositif de fixage par engagement de force et/ou de forme de profilés sur un cadre ou vantail de porte ou fenêtre

(30) Priorität: 01.04.1997 DE 19713392
(43) Veröffentlichungstag der Anmeldung: 07.10.1998
(73) Patentinhaber: SFS Handels Holding AG, CH-9435 Heerbrugg (CH); Lanko Etablissement, 9494 Schaan (LI)
(72) Erfinder: Leitner, Michael, 6923 Lauterach (AT)
(74) Vertreter: Ludescher, Hans

(56) Entgegenhaltungen:
- EP-A- 0 211 781
- DE-A- 2 421 947
- DE-A- 4 236 041
- US-A- 3 728 833

## Beschreibung

Die Erfindung betrifft eine Anordnung zur kraft- und/oder formschlüssigen Halterung von Profilleisten an einem Fenster- oder einem Türrahmen bzw. -flügel, wobei am Fenster- oder Türrahmen bzw. -flügel festlegbare Halter an ihrem frei liegenden Randbereich zum Aufstecken und zur kraft- und/oder formschlüssigen Halterung der Profilleisten dienende, profilierte Abschnitte aufweisen.

Die aufzusteckenden bzw. zu haltenden Profilleisten sind beispielsweise Glashalteleisten, die mit ihrem einen Randbereich auf die Halter aufgesteckt werden und an ihrem anderen Randbereich Dichtungsprofile tragen, welche an den Randbereich eines eingesetzten Glaskörpers angedrückt werden. Zu diesem Zweck werden Halter vorgesehen, welche am Fenster- oder Türrahmen bzw. -flügel festlegbar sind und in der Regel über die vordere Begrenzungsfläche des Glaskörpers vorstehen. Mit dem Aufstecken der Profilleisten wird einerseits eine umfangsgeschlossene Abdeckung des Randbereiches des eingesetzten Glaskörpers erzielt, andererseits wird der Glaskörper gehalten, und es erfolgt femer eine Abdichtung gegenüber dem hier normalerweise aus Holz bestehenden Fenster- oder Türrahmen bzw. -flügel. Bei bekannten Ausführungen werden in der Regel über längere oder kürzere Abschnitte des Rahmens bzw. des Flügels geführte Halter vorgesehen oder eben kurze Abschnitte von Haltern, die in entsprechendem Abstand voneinander aufeinander folgend eingesetzt werden.

Die aufzusteckenden Profilleisten werden im Eckbereich eines Rahmens bzw. Flügels in Gehrung geschnitten oder aber stumpf aneinander stoßend montiert. Die einfachere Montageart ist dann gegeben, wenn die Profilleisten im Eckbereich stumpf aneinander gestoßen werden können. Diesfalls ergibt sich aber immer wieder das Problem, daß sich die vertikal verlaufenden Profilleisten - welche gerade auf der Witterungsseite durchgehend ausgeführt werden müssen - in ihrer Lage verändern können, so daß einerseits der Eckabschluß nicht stets genau und daher auch entsprechend unästhetisch vorhanden ist. Andererseits ist bei zu weitem Verschieben der Profilleisten die Funktionstüchtigkeit des Rahmens bzw. Flügels nicht mehr gewährleistet.

Es ist bereits eine Anordnung zur kraft- und/oder formschlüssigen Halterung von Profilleisten an einem Fenster- oder einem Türrahmen bekannt geworden (DE-A- 42 36 041), wobei am Fenster- oder Türrahmen festlegbare Halter an ihrem freiliegenden Randbereich zum Aufstecken und zur kraftund/oder formschlüssigen Halterung der Profilleisten dienende, profilierte Abschnitte aufweisen. Zwei in einem rechten Winkel zueinander ausgerichtete Halter bilden jeweils Schenkel eines einstückigen Eckelementes. Zum kraft- und/oder formschlüssigen Aufstecken von Profilleisten ausgebildete, profilierte Abschnitte dieser Halter beginnen an beiden Schenkeln mit Abstand vom aussen liegenden Eckbereich,
wobei im Eckbereich des Eckelementes bezüglich der auf die Halter aufsteckbaren Profilleisten Anschlagteile ausgebildet sind.

Die vorliegende Erfindung hat sich zur Aufgabe gestellt, eine Anordnung der eingangs genannten Art zu schaffen, mit welcher gerade im Eckbereich von Fenster- oder Türrahmen bzw. -flügeln eine exakte gegenseitige Ausrichtung der üblicherweise rechtwinklig aufeinander stoßenden Profilleisten ermöglicht wird.

Erfindungsgemäß wird dazu vorgeschlagen, daß beide Halter an den freien Enden der Schenkel ausgebildet sind und von den Haltem zum Eckbereich hin ein L-förmiger Profilabschnitt vorgesehen ist, welcher im unmittelbar aussen liegenden Eckbereich die Anschlagteile aufweist.

Durch diese erfindungsgemäßen Maßnahmen werden gerade im empfindlichen Eckbereich eines Rahmens oder Flügels Möglichkeiten geschaffen, die einen exakten Eckabschluß der aufeinander stoßenden Profilleisten mit sich bringen. Einerseits ist es möglich, die Profilleisten stumpf aneinander stossend zu montieren, andererseits ist eine Beweglichkeit der Profilleisten in deren Längsrichtung gänzlich unterbunden. Für die jeweils bis zum Eck durchgehende Profilleiste ergibt sich eine Abstützung durch einen Anschlagteil, wobei durch die entsprechend zurückversetzte Anordnung des Halters zumindest an dem anderen Schenkel kein Hindernis für die jeweils durchgehende Profilleiste vorhanden ist. Die stumpf anstoßende Profilleiste kann exakt abgeschnitten und eingesetzt werden, so daß sich im Eckbereich von solchen Profilleisten ein ästhetisch optimaler und von der Sicherheit her ein exakter gegenseitiger Verbund ergibt.

Das erfindungsgemäße Eckelement kann in gleicher Ausführung an allen vier Ecken eines Fenster- oder Türrahmens bzw. -flügels eingesetzt werden. Es sind also beide Schenkel des Eckelementes praktisch gleich ausgestaltet und entsprechend zwei identisch ausgeführte Anschlagteile vorhanden. Dies bewirkt auch, daß die im Eckbereich durchgehende Profilleiste durch das Einsetzen der stumpf anschlagenden Profilleiste nicht nach außen gedrängt werden kann, da diese wiederum durch den zweiten Anschlagteil abgestützt wird.

Durch die erfindungsgemässen Massnahmen wird praktisch durch die andere konstruktive Ausbildung der an die Halter anschließenden Bereiche stets der entsprechende Abstand der Halter vom unmittelbaren Eckbereich festgelegt, so daß immer die Gewähr gegeben ist, daß die im Eckbereich durchgehende Profilleiste keine störenden Einflüsse von einem quer dazu liegenden Halter bekommt. Die L-förmigen Profilabschnitte dienen sozusagen als Abstandhalter für die eigentlichen Halter zum Aufstecken der Profilleisten und tragen zudem auch die Anschlagteile. Somit wird ein in sich stabiles Eckelement geschaffen, in welchem die Halter - und diesen zugeordnet die Anschlagteile - immer dieselbe Position zueinander einnehmen.

Damit das Eckelement eine ausreichende Steifigkeit aufweist, wird vorgeschlagen, daß die Anschlagteile als im wesentlichen im Querschnitt L-förmige Stege ausgebildet sind. Dabei ist es sinnvoll, wenn wenigstens jeweils ein Steg des L-förmigen Profilabschnittes der Schenkel mit Durchbrechungen versehen ist. Es wird dadurch trotz ausreichender Steifigkeit eine Materialersparnis erzielt, und außerdem resultiert daraus unter Umständen eine noch einfachere Handhabung. Vor allem wirkt sich diese konstruktive Gestaltung aber auch auf die Fertigung des Eckelementes positiv aus, da gerade bei einem Kunststoffspritzgußelement eine optimale Materialverteilung und Aushärtung beim nachfolgenden Abkühlen gewährleistet sind.

Damit sich ein jeweils quer zu der aufzusetzenden durchgehenden Profilleiste angeordneter Halter bei der Montage der Profilleisten nie störend auswirkt, jedoch trotzdem gerade der Endbereich einer dann stumpf anstoßenden Profilleiste optimal gehalten werden kann, wird vorgeschlagen, daß der Abstand der Halter an dem jeweiligen Schenkel vom außen liegenden Eckbereich und somit von den Anschlagteilen gleich groß oder größer ist als die Breite der auf die Halter aufzusteckenden Profilleisten.

Weitere erfindungsgemäße Merkmale und besondere Vorteile werden in der nachstehenden Beschreibung anhand der Zeichnungen noch näher erläutert. Es zeigen:
- Fig. 1: einen Schnitt durch einen Fensterrahmen und einen Fensterflügel;
- Fig. 2: eine Ansicht des Fensterrahmens und Fensterflügels von vorne, wobei lediglich ein Eckbereich des Fensterflügels dargestellt ist und die aufzusteckenden Profilleisten zur Sichtbarmachung des erfindungsgemäßen Eckelementes entsprechend abgeschnitten dargestellt sind;
- Fig. 3: eine Schrägsicht eines erfindungsgemäßen Eckelementes.

Bei einem in einem Fensterrahmen 2 eingehängten Fensterflügel 1 soll ein Glaskörper 3 festgehalten werden. Zu diesem Zweck werden Halter 5 vorgesehen, welche an ihrem frei liegenden Randbereich zum kraft- und/oder formschlüssigen Aufstecken von Profilleisten 6, 7 ausgebildete, profilierte Abschnitte 11 aufweisen. Die Halter 5 weisen an ihrem einen Randbereich abgebogene Stege 12 auf, welche in eine entsprechende Nut im Flügelrahmen 1 eingreifen können. Es ist aber auch eine andere Möglichkeit der Befestigung der Halter 5 gegeben. So wäre es durchaus denkbar, hier entsprechende Befestigungsmittel wie Schrauben, Nägel oder dergleichen vorzusehen.

Die Halter 5 werden nun im Eckbereich und gegebenenfalls auch in größerem oder geringerem Abstand aufeinander folgend in den geradlinigen Bereichen des Fensterflügels 1 vorgesehen.

Nach dem Einsetzen der Halter 5 wird der Glaskörper 3 in den Fensterflügel 1 eingesetzt, so daß die Halter 5 durch den eingesetzten Glaskörper 3 zusätzlich unverlierbar festgelegt sind. Die Profilleisten 6 und 7 weisen an ihren gegen den Glaskörper 3 gerichteten Abschnitten Stege auf, welche beim Aufstecken auf die Halter 5 entsprechend hinterschnittene Bereiche am Halter 5 hintergreifen. Weiter weisen die Profilleisten 6 und 7 Haltestege auf, an welchen beispielsweise Dichtstreifen 8 angesetzt werden, welche gegen den Glaskörper 3 drücken. Der Glaskörper 3 wird dadurch abdichtend eingespannt, so daß entsprechendes Regen- oder Schwitzwasser nicht zu dem aus Holz bestehenden Fensterrahmen 2 bzw. Fensterflügel 1 gelangen kann. Gemäß der vorliegenden Erfindung sind nun zwei in einem rechten Winkel zueinander ausgerichtete Halter 5 jeweils Teil von Schenkeln 13 und 14 eines einstückigen Eckelementes 4. Die zum kraft- und/oder formschlüssigen Aufstecken der Profilleisten 6, 7 ausgebildeten, profilierten Abschnitte 11 der Halter 5 sind zumindest an einem Schenkel 13 oder 14 mit Abstand A vom außen liegenden Eckbereich beginnend angeordnet. Diese Maßnahme ist notwendig, wenn stumpf aneinander stoßende Profilleisten verlegt werden sollen, d.h., wenn diese nicht in Gehrung zueinander geschnitten sind. Es ist aber vorteilhaft, wenn die Halter 5 an beiden Schenkeln 13 und 14 mit dem entsprechenden Abstand A vom außen liegenden Eckbereich beginnen. Damit kann ein einziges Eckelement 4 an allen Ecken eines Fensterrahmens bzw. eines Fensterflügels 1 eingesetzt werden.

Im Eckbereich des Eckelementes 4 ist zumindest bezüglich der auf einen Halter aufsteckbaren Profilleiste 6 oder 7 ein Anschlagteil 9 oder 10 ausgebildet. Auch hier ist es wieder vorteilhaft, wenn im Eckbereich des Eckelementes von beiden Schenkeln 13 und 14 her gesehen ein Anschlagteil 9, 10 für aufsteckbare Profilleisten 6, 7 ausgebildet ist.

Beide Halter 5 sind somit den freien Enden der Schenkel 13, 14 zugeordnet, wobei von den Haltern 5 zum Eckbereich hin ein L-förmiger Profilabschnitt 15 bzw. 16 vorgesehen ist. Dieser Profilabschnitt 15 bzw. 16 weist im unmittelbar außen liegenden Eckbereich die Anschlagteile 9 und 10 auf. Die Anschlagteile 9 und 10 sind ebenfalls wieder für sich gesehen als im Querschnitt L-förmige Stege ausgebildet, welche im unmittelbaren Eckbereich des Eckelementes 4 fest, z.B. einstückig, miteinander verbunden sind. Dadurch wird die mögliche Kraftaufnahme als Anschlagteil wesentlich verbessert. Im Bereich der L-förmigen Profilabschnitte 15, 16 der Schenkel 13, 14 können Durchbrechungen 18 vorgesehen sein, welche einerseits eine Materialersparnis mit sich bringen und andererseits zusätzliche Möglichkeiten schaffen. Unter Umständen wäre im Bereich von solchen Unterbrechungen noch eine zusätzliche mechanische Befestigung denkbar, wobei die Unterbrechungen dann beispielsweise als Senköffnungen für Schrauben ausgebildet werden könnten. Solche Befestigungsmöglichkeiten bieten sich aber ebenfalls im Bereich der anderen Abschnitte des L-förmigen Profilabschnittes 15 oder 16 an.

Wie schon ausgeführt, soll sinnvollerweise eine Möglichkeit geschaffen werden, um die Profilleisten im Eckbereich stumpf aneinander anstoßend auszubilden. Damit die jeweiligen quer dazu liegenden Halter 5 bei der Montage nicht hindernd im Wege stehen, wird vorgesehen, daß der Abstand A der Halter 5 an dem jeweiligen Schenkel 13 bzw. 14 vom außen liegenden Eckbereich und somit von den Anschlagteilen 9 bzw. 10 gleich groß oder größer ist als die Breite B der auf die Halter 5 aufzusteckenden Profilleisten 6 bzw. 7. Trotzdem ist aber immer ein Halter 5 im unmittelbaren Anschluß an die durchgehende Profilleiste für die stumpf anstoßende Profilleiste vorhanden, so daß am unmittelbaren Ende der stumpf anstoßenden Profilleiste eine besondere Halterung gegeben ist.

Ob nun auch der Steg 17 der L-förmigen Profilabschnitte 15 bzw. 16 ohne Durchbrechungen ausgebildet oder ob der andere Steg mit entsprechenden Durchbrechungen oder zusätzlich mit solchen Durchbrechungen versehen ist, liegt natürlich im Rahmen der Erfindung. Es wäre auch denkbar, den L-förmigen Profilabschnitt in anderer Weise zu versteifen oder mit Durchbrechungen zu versehen. Anstelle eines L-förmigen Profilabschnittes könnte aber auch ein ebener Profilabschnitt entsprechender Dicke oder mit Versteifungsstegen oder Rippen eingesetzt werden.

Es können natürlich die verschiedensten Arten von Rippen 20, 21 vorgesehen werden, welche zum Hintergreifen bzw. zum Einrasten beim Aufstecken von Profilleisten 6 und 7 dienen. Je nach Ausbildung der Profilleisten 6 und 7 können die profilierten Abschnitte 11 ebenfalls die verschiedensten Querschnittsformen aufweisen.

Das erfindungsgemäße Eckelement 4 wird in vorteilhafter Ausgestaltung aus Kunststoff gefertigt, wobei sich in besonderer Weise ein Kunststoffspritzgußteil eignet. Selbstverständlich sind bei der Fertigung aus Kunststoff auch andere Herstellungsvarianten denkbar. Bei besonders notwendiger Festigkeit ist durchaus auch eine Versteifung durch Einsatz von beispielsweise Glasfaserelementen denkbar. Aber auch eine Ausgestaltung aus Metall, beispielsweise aus Leichtmetall, wäre denkbar.

Wie aus Fig. 1 noch ersichtlich ist, kann im Bereich des Fensterrahmens 2, welcher fix in eine Gebäudeöffnung eingesetzt wird, ein Profil für einen Wetterschenkel 19 angeordnet werden. Je nach Einsatzzweck und Einsatzbereich können hier natürlich verschiedenste Maßnahmen getroffen werden.

In der vorstehenden Beschreibung wurde stets davon ausgegangen, daß der Fensterrahmen 2 und der Fensterflügel 1 im wesentlichen aus Holz gefertigt sind. Die erfindungsgemäßen Maßnahmen zum Einsatz eines Eckelementes sind natürlich auch bei Verbundfenstern aus Holz und Kunststoff bzw. Holz und Metall, aber auch bei Konstruktionen aus Kunststoff oder Metall oder metallverstärkten Kunststoffkonstruktionen denkbar.

Es wurde in der vorstehenden Beschreibung auch nur von einem Fensterrahmen 2 und einem Fensterflügel 1 gesprochen. Die Maßnahmen lassen sich selbstverständlich in gleicher Weise auch bei Türrahmen bzw. Türflügeln entsprechend einsetzen.

Zudem wurde stets ausgeführt, daß die Profilleisten stumpf aneinander stoßen sollen. Für die Bearbeitung und Montage der Profilleisten ist diese Art die sinnvollste. Es ist aber durchaus denkbar, das erfindungsgemäße Eckelement ebenfalls für auf Gehrung geschnittene Profilleisten einzusetzen, denn auch bei solchen Profilleisten wirken sich die Vorteile des erfindungsgemäßen Eckelementes positiv aus, da durch die Anschlagteile ein exakter Gehrungsabschluß gewährleistet ist.

## Patentansprüche

1. Anordnung zur kraft- und/oder formschlüssigen Halterung von Profilleisten (6,7) an einem Fensteroder einem Türrahmen bzw. -flügel, wobei am Fenster- oder Türrahmen bzw. -flügel festlegbare Halter (5) an ihrem frei liegenden Randbereich zum Aufstecken und zur kraft- und/oder formschlüssigen Halterung der Profilleisten (6,7) dienende, profilierte Abschnitte aufweisen, wobei zwei in einem rechten Winkel zueinander ausgerichtete Halter (5) jeweils Schenkel (13, 14) eines einstückigen Eckelementes (4) bilden, und zum kraft- und/oder formschlüssigen Aufstecken von Profilleisten (6, 7) ausgebildete, profilierte Abschnitte (11) der Halter (5) zumindest an einem Schenkel (13, 14) mit Abstand (A) vom außen liegenden Eckbereich beginnen, und daß im Eckbereich des Eckelementes (4) zumindest bezüglich der auf einen Halter (5) aufsteckbaren Profilleisten (6, 7) ein Anschlagteil (9, 10) ausgebildet ist, **dadurch gekennzeichnet, daß** beide Halter (5) an den freien Enden der Schenkel (13, 14) ausgebildet sind und von den Haltern (5) zum Eckbereich hin ein L-förmiger Profilabschnitt (15, 16) vorgesehen ist, welcher im unmittelbar außen liegenden Eckbereich die Anschlagteile (9, 10) aufweist.

2. Anordnung nach Anspruch 1, **dadurch gekennzeichnet, daß** die Anschlagteile (9, 10) als im wesentlichen im Querschnitt L-förmige Stege ausgebildet sind.

3. Anordnung nach Anspruch 1, **dadurch gekennzeichnet, daß** wenigstens jeweils ein Steg (17) des L-förmigen Profilabschnittes (15, 16) der Schenkel (13, 14) mit Durchbrechungen (18) versehen ist.

## Claims

1. An assembly for the force-locking and/or form-locking mounting of profile strips (6,7) on a window frame or a door frame or leaf, wherein retaining means (5), which can be located on the window or door frame or leaf, have at their exposed edge region profiled sections serving for the fitting and for the force-locking and/or form-locking mounting of the profile strips (6,7), wherein two retaining means (5) aligned at right angles to one another each form limbs (13,14) of a one-piece corner element (4), and profiled sections (11) of the retaining means (5) designed for the force-locking and/or form-locking fitting of profile strips (6,7) begin at least on one limb (13,14) at a distance (A) from the outerlying corner region, and in that in the corner region of the corner element (4) an abutment member (9,10) is formed at least in respect of the profile strips (6,7) which can fitted on a retaining means (5), **characterised in that** both retaining means (5) are formed on the free ends of the limbs (13,14) and an L-shaped profile section (15,16) is provided from the retaining means (5) towards the corner region, which profile section has the abutment members (9,10) in the immediate outerlying corner region.

2. An assembly according to Claim 1, **characterised in that** the abutment members (9,10) are in the form of webs of substantially L-shaped cross-section.

3. An assembly according to Claim 1, **characterised in that** at least one respective web (17) of the L-shaped profile section (15,16) of the limbs (13,14) is provided with openings (18).

## Revendications

1. Dispositif pour la fixation de baguettes profilées (6, 7) par adhérence et/ou verrouillage géométrique sur un dormant ou un battant de fenêtre ou de porte, dans lequel des supports (5) fixables sur le dormant ou le battant de fenêtre ou de porte présentent sur leur zone marginale libre des parties profilées (6, 7) servant à la pose et à la fixation par adhérence et/ou verrouillage géométrique des baguettes profilées (6, 7), dans lequel deux supports (5) dirigés l'un vers l'autre en un angle droit forment respectivement les branches (13, 14) d'un élément d'angle (4) monobloc et, pour la pose par adhérence et/ou verrouillage géométrique des baguettes profilées (6, 7), des parties profilées (11) des supports (5) commencent tout au moins sur une branche (13, 14) à la distance (A) de la zone d'angle située à l'extérieur et dans la zone d'angle de l'élément d'angle (4) une pièce constituant une butée (9, 10) est conçue tout au moins par rapport aux baguettes profilées (6, 7) à poser sur un support (5),
**caractérisé en ce que**
les deux supports (5) sont conçus sur les extrémités libres des branches (13, 14) et qu'il est prévu, à partir des supports (5) en allant vers la zone d'angle, une partie profilée (15, 16) en forme de L, qui présente dans la zone d'angle située directement à l'extérieur les pièces constituant des butées (9, 10).

2. Dispositif selon la revendication 1,
**caractérisé en ce que**
les pièces constituant des butées (9, 10) sont conçues pour l'essentiel en tiges à section en forme de L.

3. Dispositif selon la revendication 1,
**caractérisé en ce qu'**
au moins respectivement une tige (17) de la partie profilée (15, 16) en forme de L des branches (13, 14) est munie de perçages traversants (18).
